# EUROPÄISCHE PATENTSCHRIFT

(11) **EP 0 128 225 B1**
(45) Veröffentlichungstag und Bekanntmachung des Hinweises auf die Patenterteilung: **04.03.1987**
(21) Anmeldenummer: 83105319.4
(22) Anmeldetag: 30.05.1983
(51) Int. Cl.: A47L 13/146

(54) **Wischgerät**
Wiping mop
Balai de récurage

(43) Veröffentlichungstag der Anmeldung: 19.12.1984
(73) Patentinhaber: LEIFHEIT Aktiengesellschaft, D-56377 Nassau (DE)
(72) Erfinder: Knebel, Michael, D-5431 Zehnhausen (DE); Schülein, Rolf-Günter, D-5409 Singhofen (DE)

## Beschreibung

Die Erfindung bezieht sich auf ein Wischgerät gemäß dem Oberbegriff des Anspruchs 1.

Eine der unangenehmsten Tätigkeiten im Haushalt ist das nass Wischen der Fußböden. Es wurden deshalb schon viele Anstrengungen unternommen, der Hausfrau diese Arbeit zu erleichtern. Um zu verhindern, daß die Hände ständig mit dem Schmutzwasser in Berührung kommen, sind verschiedene Geräte mit einer Auswringvorrichtung entwickelt worden. So wurde durch die DE-U-6 601 583 ein Schwammwischgerät bekannt, bei dem die Schwammträgerplatte geteilt und mit einer Mechanik gekoppelt ist, die ein Gegeneinanderpressen der beiden Hälften gestattet. Dadurch ist es möglich, Feuchtigkeit vom Boden aufzunehmen und über einem Eimer durch Pressen wieder aus dem Schwamm herauszudrücken. Nachteilig an diesem Gerät ist der verbleibende hohe Restfeuchtigkeitsgehalt.

Durch die GB-A-777 512 wurde ein weiteres Wischgerät mit Auswringmechanismus bekannt. Dieses Gerät arbeitet mit einem Wischtuch und hat eine Presswalzeneinrichtung. Der Restfeuchtegehalt ist dabei abhängig von der Anpresskraft der Presswalze ; diese wird allerdings von der Reißfestigkeit des Wischtuches bestimmt. Wird nämlich die Presswalze zu stark angedrückt, kann das Wischtuch nicht mehr durchgezogen werden, beziehungsweise zerreißt. Das Problem bei diesem Wischgerät liegt also in der Befestigung des Wischtuches an der Zugstange. Zu dem ist ein hoher Kraftbedarf erforderlich, um das Wischtuch durch die Pressrollen hindurchzuziehen. Weiter ist keine anständige Arbeitsauflage für das Wischtuch vorhanden.

Weiter ist durch die CH-A-104 747 ein Wischgerät mit einem Stiel, an dem ein Wischelement über eine Zugstange befestigt ist und eine Preßeinrichtung für das Wischelement bekannt. Das Wischelement ist dabei punktförmig an der Zugstange befestigt und wird ungeordnet in die Preßeinrichtung eingezogen. Dadurch liegt das Wischelement unterschiedlich dick, wodurch ein nur unvollkommenes Auspressen erfolgt. Ebenso ist beim Wischvorgang die Führung des Wischelementes äußerst ungenau.

Aufgabe der Erfindung ist es, ein Wischgerät zu schaffen, bei dem ein Wischtuch in herkömmlicher Art, also ähnlich wie das Arbeiten mit einem Schrubber mit Wischtuch, verwendet wird, wobei dieses Wischtuch mit einer Presseinrichtung zusammenführbar ist.

Diese Aufgabe wird mit den kennzeichnenden Merkmalen des Anspruchs 1 gelöst. Das Wischtuch wird mittels der Zugeinrichtung zwangsgeführt, so daß es zum Wischen breitflächig bis an die Seiten des Wischkopfes ausliegt und zum Pressen zusammengefaßt ist. Der Pressvorgang beginnt erst nach dem das Wischtuch in die Presseinrichtung hineingezogen ist. Es kommen dadurch keine unzulässig hohen Zugbelastungen auf das Wischtuch. Durch die Zusammenfassung des Wischtuches ist über die Flächenpresseinrichtung ein genügend hoher Trockenheitsgrad zu erreichen.

Weitere Ausgestaltungen der Erfindung sind den abhängigen Ansprüchen zu entnehmen. Die Betätigung der Pressplatten über ein Mehrfachhebelsystem verringert die Betätigungskräfte trotz hoher Presskraft auf ein hausfraugenehmes Maß. Dränagen in den Pressplatten dienen zur Erhöhung des Trockenheitsgrades. Schließlich wird durch die Ausbildung der Führung als Vierkantrohr ein designmäßig ansprechendes Äußeres erreicht.

Einer sicheren Führung des Wischtuches dient die besondere Ausbildung der Zugeinrichtung mit der biegsamen Stange.

Ein Ausführungsbeispiel der Erfindung wird im folgenden an Hand der Zeichnungen näher erläutert.

Es zeigen : _
Figur 1 eine Draufsicht auf ein Wischgerät mit strichpunktiert angedeutetem Wischtach,
Figur 2 eine Seitenansicht gemäß der Richtung II in Figur 1,
Figur 3 eine Detailvergrößerung der Stange gemäß dem Ausschnitt 111 in Figur 1,
Figur 4 eine Ansicht gemäß der Richtung VI in Figur 3 und
Figur 5 einen Schnitt gemäß der Linie V-V in Figur 1.

Das Wischgerät besteht im wesentlichen aus einem Stiel 1, einem Zughandgriff 2, einer Presseinrichtung 3, einem Wischkopf 4 mit Wischtuch 5 und einer Zugeinrichtung 6.

Diese Zugeinrichtung 6 wird durch zwei im Querschnitt T-förmige Nuten 7, die im Wischkopf 4 von den seitlichen Enden 8 bogenförmig in die Presseinrichtung 3 hinein- und durch diese hindurchlaufen und sich im Stiel 1 fortsetzen, in diesen Nuten 7 geführte Stangen 9 und dem Zughandgriff 2 gebildet. An den Stangen 9 sind im Bereich des Wischkopfs 4 Befestigungsnocken 10 für das Wischtuch 5 angeformt. Die Stangen 9 sind mit Einkerbungen 11 versehen. Das Profil der Stange ist in den Figuren 3 und 4 dargestellt.

Der Wischkopf 4 ist auf der dem Wischtuch 5 abgekehrten Seite mit Borsten 12 nach Art eines Schrubbers versehen.

Am Übergangsbereich 13 zwischen Wischkopf 4 und Stiel 1 beginnt die Presseinrichtung 3. Diese ist mit einer Bohrung 14 versehen, in die von der einen Seite der Stiel 1 und von der anderen Seite der Wischkopf 4 eingeschoben ist. Die Presseinrichtung 3 ist als Vierkantrohr ausgebildet. Zusammen mit einer Pressplatte 15 und einer Gegenpressplatte 16 wird der Pressraum 17 für das Wischtuch gebildet. Die Seitenwände 18 bilden dabei die Führung für das Wischtuch. Die Gegenpressplatte 16 ist mit einer Dränage 19, die in Wasserabführkanälen 20 mündet, versehen. Die Pressplatte 15 ist über Schwinghebel 21 an den Seitenwänden 18 aufgehängt.

Die Pressplatte 15 ist über eine durch ein Gelenk 22 geteilte Zugstange 23 mit einem einarmigen Zughebel 24 verbunden. Der Zughebel 24 ist über die Drehachse 25 und unter Zwischenschaltung einer Halteklammer 26 am Stiel 1 gelagert. Die Zugstange 23 ist im Drehgelenk 27 am Zughebel 24 angelenkt.

In den Zeichnungen ist die Arbeitsstellung des Wischgerätes, also in Wischstellung, dargestellt. Lediglich die Pressplatte 15 ist zum besseren Verständnis etwas abgehoben dargestellt. Wurde nun von der zu reinigenden Fläche mit dem Wischtuch 5 Wasser aufgenommen, wird das Wischtuch mittels Zughandgriff 2, der axial verschiebbar auf dem Stiel 1 gelagert ist, in die Presseinrichtung hineingezogen. Dabei wandern die Befestigungsnocken 10 nach innen und falten damit automatisch das Wischtuch 5. Dieses wird vollständig in den Pressraum 17 eingezogen. Danach wird durch betätigen des Zughebels 24 die Pressplatte 15 gegen die Gegenpressplatte 16 gedrückt. Das Wischtuch 5 wird ausgepresst, die Flüssigkeit kann über die Dränage 19 und die Wasserabführkanäle 20 aus der Presseinrichtung herauslaufen.

## Patentansprüche

1. Wischgerät mit einem Stiel (1), an dem ein Wischelement befestigt ist sowie einer Preßeinrichtung (3) für das Wischelement, dadurch gekennzeichnet, daß die Preßeinrichtung (3), als Flächenpreßeinrichtung ausgebildet, hinter einem Wischkopf (4) am Stiel (1) angeordnet ist, und daß das Wischelement, als Wischtuch (5) ausgebildet, an einer von beiden seitlichen Enden (8) des Wischkopfes (4) in die Preßeinrichtung (3) hinein- und durch diese hindurchführenden Zugeinrichtung (6) lösbar befestigt ist, die aus zwei biegsamen, jeweils im wesentlichen zu den beiden seitlichen Enden des Wischkopfes (4), über den Stiel (1) zu einem Zughandgriff (2) in Führungsbahnen (7) verlaufenden Stangen (9) besteht, die das Wischtuch (5) von einer breitflächigen Position, in der das Wischtuch (5) bis an die beiden Enden des Wischkopfes (4) reicht, zu einer zum Pressen des Wischtuches (5) geeigneten Position in die Preßeinrichtung (3) führen.

2. Wischgerät nach Anspruch 1, dadurch gekennzeichnet, daß die Preßeinrichtung (3) aus einer über ein Mehrfachhebelsystem (21, 23, 24) wirkenden Preßplatte (15), einer Gegenpreßplatte (16) mit einer Aufnahme für die durchgeführten Teile der Zugeinrichtung und einer Führung (18) für das Wischtuch (5) besteht.

3. Wischgerät nach Anspruch 2, dadurch gekennzeichnet, daß die Preßplatte (15) und/oder die Gegenpreßplatte (16) mit einer Dränage (19) versehen sind.

4. Wischgerät nach Anspruch 2 oder 3, dadurch gekennzeichnet, daß die Führung durch ein Vierkantrohr gebildet ist.

5. Wischgerät nach einem der Ansprüche 1-4, dadurch gekennzeichnet, daß die Stangen (9) zumindest in einer Länge, die dem gekrümmten Bereich der Führungsbahn (7) entspricht, in Krümmungsrichtung elastisch und in der dazu senkrechten Richtung steif ausgebildet sind.

6. Wischgerät nach Anspruch 5, dadurch gekennzeichnet, daß die Stange (9) mit in senkrechter Richtung verlaufenden Einkerbungen (11) versehen ist.

7. Wischgerät nach Anspruch 5 oder 6, dadurch gekennzeichnet, daß an der Stange Befestigungsnocken (10) für das Wischtuch (5) angeformt sind.

8. Wischgerät nach einem der Ansprüche 1 bis 7, dadurch gekennzeichnet, daß der Wischkopf (4) als Schrubber ausgebildet ist.

## Claims

1. Wiping mop with a stick (1), to which is fixed a wiping element, and a pressing device (3) for the wiping element, characterized in that the pressing device (3), designed as an area pressing device, is arranged behind a wiping head (4) on the stick (1), and in that the wiping element, designed as a wiping cloth (5), is detachably fixed to a pulling device (6) which leads from both lateral ends (8) of the wiping head (4) into and through the pressing device (3) and consists of two flexible rods (9) running in each case substantially to the two lateral ends of the wiping head (4) via the stick (1) to a pulling handle (2) in guide tracks (7), which rods take the wiping cloth (5) from a widespread position, in which the wiping cloth (5) extends to the two ends of the wiping head (4) into the pressing device to a position suitable for pressing the wiping cloth (5).

2. Wiping mop according to Claim 1, characterized in that the pressing device (3) consists of a pressing plate (15) acting via a multiple iever system (21, 23, 24), a counter pressing plate (16) with a receptacle for the parts of the pulling device passing through and a guide (18) for the wiping cloth (5).

3. Wiping mop according to Claim 2, characterized in that the pressing plate (15) and/or the counter pressing plate (16) are provided with a drain (19).

4. Wiping mop according to Claim 2 or 3, characterized in that the guide is formed by a square tube.

5. Wiping mop according to one of Claims 1-4, characterized in that,-at least over a length which corresponds to the curved region of the guide track (7), the rods (9) are designed flexibly in the direction of curvature and are designed rigidly in the direction vertical thereto.

6. Wiping mop according to Claim 5, characterized in that the rod (9) is provided with notches (11) running in vertical direction.

7. Wiping mop according to Claim 5 or 6, characterized in that fixing cams (10) for the wiping cloth (5) are formed on the rod.

8. Wiping mop according to one of Claims 1 to 7, characterized in that the wiping head (4) is designed as a scrubber.

## Revendications

1. Balai de récurage comprenant un manche (1) auquel un élément de récurage est fixé, ainsi qu'un dispositif de pression (3) associé à l'élément de récurage, caractérisé par le fait que le dispositif de pression (3), réalisé sous la forme d'un dispositif de pression superficielle, se trouve sur le manche (1) derrière une tête de récurage (4) ; et par le fait que l'élément de récurage, réalisé sous la forme d'une lavette (5), est fixé amoviblement à un dispositif de traction (6) qui, pénétrant à partir des deux extrémités latérales (8) de la tête de récurage (4) dans le dispositif de pression (3) et parcourant ce dernier de part en part, consiste en deux tiges flexibles (9) qui s'étendent dans des pistes de guidage (7) jusqu'à une poignée de traction (2) par l'intermédiaire du manche (1), à chaque fois pour l'essentiel vers les deux extrémités latérales de la tête de récurage (4), ces tiges guidant la lavette (5) jusque dans le dispositif de pression (3), d'une position à large surface dans laquelle la lavette (5) s'étend jusqu'aux deux extrémités de la tête de récurage (4), à une position permettant de presser ladite lavette (5).

2. Balai de récurage selon la revendication 1, caractérisé par le fait que le dispositif de pression (3) se compose d'une plaque de pression (15) agissant par l'intermédiaire d'un système à leviers multiples (21, 23, 24), d'une plaque de contre-pression (16) munie d'un logement pour les parties du dispositif de traction qui la traversent, ainsi que d'un guidage (18) de la lavette (5).

3. Balai de récurage selon la revendication 2, caractérisé par le fait que la plaque de pression (15) et/ou la plaque de contre-pression (16) sont équipées d'un dispositif de drainage (19).

4. Balai de récurage selon la revendication 2 ou 3, caractérisé par le fait que le guidage est formé par un tube carré.

5. Balai de récurage selon l'une des revendications 1-4, caractérisé par le fait que, au moins sur une longueur correspondant à la région curviligne de la piste de guidage (7), les tiges (9) sont réalisées élastiques dans la direction de courbure, et rigides dans la direction perpendiculaire à cette direction.

6. Balai de récurage selon la revendication 5, caractérisé par le fait que la tige (9) est munie d'encoches (11) s'étendant dans le sens vertical.

. 7. Balai de récurage selon la revendication 5 ou 6, caractérisé par le fait que des protubérances (10) de fixation de la lavette (5) sont ménagées d'un seul tenant sur la tige.

8. Balai de récurage selon l'une des revendications 1 à 7, caractérisé par le fait que la tête de récurage (4) est réalisée en tant que balai-brosse.
